# EUROPÄISCHE PATENTSCHRIFT

(11) **EP 0 885 660 B1**
(45) Veröffentlichungstag und Bekanntmachung des Hinweises auf die Patenterteilung: **17.03.2004**
(21) Anmeldenummer: 98810332.1
(22) Anmeldetag: 16.04.1998
(51) Int. Cl.: B05B 15/02, B05B 1/16

(54) **Brausekopf**
Shower head
Pomme de douche

(30) Priorität: 20.06.1997 CH 151397
(43) Veröffentlichungstag der Anmeldung: 23.12.1998
(73) Patentinhaber: H. Weidmann AG, 8640 Rapperswil (CH)
(72) Erfinder: Boesch, Paul, 9642 Ebnat-Kappel (CH)
(74) Vertreter: Groner, Manfred

(56) Entgegenhaltungen:
- EP-A- 0 719 587
- WO-A-94/09910
- WO-A-96/00617
- DE-A- 4 308 599

## Beschreibung

Die Erfindung betrifft einen Brausekopf, insbesondere für eine Handbrause oder eine fest installierte Brause, mit einem Gehäuse, das an eine Wasserzufuhr anzuschliessen ist, und mit einem am Gehäuse angebrachten Düseneinsatz aus weichelastischem Material, welcher Düseneinsatz eine Mehrzahl von Wasseraustrittsöffnungen aufweist und zum Absprengen von Kalkablagerungen mechanisch gewalkt werden kann.

Ein Brausekopf dieser Art ist im Stand der Technik aus der EP-A-0 719 587 bekannt geworden. Bei diesem sind die Wasseraustrittsöffnungen zumindest teilweise als schlauchartige Düsenansätze ausgebildet. Damit ein Walken der Düsenansätze von Hand zum Absprengen von Kalkablagerungen möglich ist, ist zumindest ein Teil der schlauchartigen Düsenansätze in einem bestimmten achsialen Bereich von einem freien Ringraum umgeben. Ähnliche Brauseköpfe sind in zahlreichen ähnlichen und weiteren Ausführungen im Stand der Technik bekannt. Es sei hier beispielsweise noch auf die WO 91/12894 verwiesen. Diesen Brauseköpfen ist gemeinsam, dass der Düseneinsatz plattenförmig ausgebildet ist und die Wasseraustrittsöffnungen durch schlauchartige und dünnwandige Endstücke gebildet sind. Beim Brausekopf nach der EP-A-0 435 031 wird als sehr wesentlich angesehen, dass diese schlauchartigen Endstücke möglichst dünnwandig sind. Damit soll es mit einfachen Mitteln möglich sein, die Kalkverkrustungen gezielt am stromabwärts gelegenen Ende der Endstücke durch Walken zu entfernen. Nachteilig ist hier jedoch, dass diese dünnwandigen Endstücke verletzungsanfällig sind und insbesondere beim Walken beschädigt werden können.

Der Erfindung liegt die Aufgabe zugrunde, einen Brausekopf der genannten Art zu schaffen, der den oben genannten Nachteil vermeidet.

Die Aufgabe ist bei einem gattungsgemässen Brausekopf durch die Merkmale des kennzeichnenden Teils des Anspruchs 1 gelöst. Eine solche ringförmige Kulisse lässt sich zum Entfernen von Kalkablagerungen ebenfalls sehr gut und handlich walken, vermeidet aber dünne Wandungen, die verletzt werden können. Instabilitäten in der Strahlbildung, wie sie bei den bekannten schlauchartigen Düsenansätzen vorkommen, werden vermieden. Die Kulisse eignet sich insbesondere für einen Brausekopf, der vom Brausebetrieb auf Strahlbetrieb umstellbar ist. Der Einsatz für den Strahlbetrieb kann dann zentrisch zur Kulisse angeordnet werden. Ist gemäss einer Weiterbildung der Erfindung die Kulisse mit zwei oder mehr konzentrisch umlaufenden Reihen versehen, so eignet sich eine solche besonders für eine Badebrause, welche mit einer entsprechend hohen Anzahl von Wasseraustrittsöffnungen versehen ist. Zwischen benachbarten Reihen sind in die Kulisse Rillen oder Nuten eingearbeitet, die ein Walken der einzelnen Reihen ermöglichen. Die erfindungsgemässe Brause zeichnet sich durch eine besonders hohe Lebensdauer aus und ermöglicht trotzdem die genannte Entfernung von Kalkablagerungen durch Absprengen.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: einen Schnitt durch eine erfindungsgemässe Brause,
- Figur 2: eine Ansicht eines Düseneinsatzes, und
- Figur 3: einen Abschnitt eines Düseneinsatzes nach einer Variante.

Die Figur 1 zeigt einen Brausekopf 10 mit einem Gehäuse 1, das aus einem glockenförmigen Gehäuseteil 5 sowie einem Brauseboden 6 besteht. Beide Teile sind miteinander verschraubt und durch Dichtungen 14 zur Bildung eines Wasserraumes 16 gegeneinander abgedichtet. Der Wasserraum 16 ist in Verbindung mit einem Wasserzulaufkanal 15, der in bekannter Weise an eine hier nicht gezeigte Wasserzufuhr anzuschliessen ist. Konzentrisch zum Wasserraum 16 befindet sich ein weiterer Wasserraum 17. Mittels einer Taste 7 kann der Wasserzulaufkanal 15 wahlweise mit dem Wasserraum 16 oder dem Wasserraum 17 verbunden werden. In der gezeigten Position ist der Wasserzulaufkanal 15 mit dem Wasserraum 17 verbunden. Wird die Taste 17 in der gezeigten Position gegen die rückwirkende Kraft einer Druckfeder 8 nach unten bewegt, so bewegt sich ein an einem mit einer Lippendichtung 13 abgedichteter Stössel 9 angebrachtes Schliessorgan 10 von einem oberen Ventilsitz 19 zu einem unteren Ventilsitz 11 und schliesst damit den Wasserraum 17 gegen den Wasserzulaufkanal 15 ab. Der Zugang zu einer an sich gut bekannten und hier deshalb nicht weiter erläuterten Düse 12 ist unterbrochen und der Wasserzulaufkanal 15 mit dem Wasserraum 16 verbunden. Das Wasser strömt nunmehr vom Wasserraum 16 zu einem gummielastischen Düseneinsatz 2, der in einer Ringnut 4 des Brausebodens 6 befestigt ist. Die Befestigung erfolgt vorzugsweise durch einen polymeren Verbund. Wird die Taste 7 losgelassen, so bewegt die Druckfeder 8 das Dichtungsorgan 10 wieder in die in Figur 1 gezeigte Position, in welcher das Wasser als Strahl durch die Düse 12 ausströmt. Denkbar ist jedoch auch eine Ausführung, bei welcher die Taste 7 in der unteren Position arretierbar ist, oder durch Wasserdruck grösser als 0,5 bar gehalten wird.

Der ringförmige Zwischeneinsatz 2 besteht aus einem gummielastischen Material vorzugsweise mit einer Härte im Bereich von 40 bis 80 Shore A vorzugsweise etwa 50 Shore A. Wie die Figur 2 zeigt, weist der Einsatz 2 konzentrisch zwei Reihen A, B mit mehreren Wasseraustrittsöffnungen 3 auf. Der Einsatz 2 ist gemäss Figur 1 von der Bodenunterseite 6a des Brausebodens 6 abstehend und kann in radialer Richtung nach innen und nach aussen gewalkt werden. Hierbei werden Kalkablagerungen in den Wasseraustrittsöffnungen 3 abgebrochen. Die Basis 2a des Düseneinsatzes 2 ist hierbei in der Ringnut 4 des Brausebodens 6 verankert. Der Düseneinsatz 2 ist vorzugsweise am Brauseboden 6a angespritzt und damit fest mit diesem verbunden. Dies ermöglicht eine besonders kostengünstige Herstellung.

Die Figur 3 zeigt einen Düseneinsatz, bei dem konzentrisch drei Reihen A, B, C mit Wasseraustrittsöffnungen 3 angeordnet sind. Jeweils zwischen zwei benachbarten Reihen A, B und B, C ist eine Nut oder Rille 21 eingearbeitet, die ein Walken der benachbarten Reihen ermöglicht. Auch dieser Düseneinsatz 20 ist in einer Nut des Brausebodens 6 angespritzt. In der gezeigten Ausführung sind drei Reihen A, B, C vorgesehen. Denkbar sind jedoch auch Ausführungen mit zwei Reihen oder mehr als drei Reihen. Dieser Düseneinsatz 20 eignet sich insbesondere für eine Badebrause.

## Patentansprüche

1. Brausekopf für eine Handbrause oder eine fest installierte Brause, mit einem Gehäuse (1), das an eine Wasserzufuhr anzuschliessen ist, und mit einem am Gehäuse (1) angebrachten Düseneinsatz (2, 20) aus weichelastischem Material, welcher Düseneinsatz eine Mehrzahl von Wasseraustrittsöffnungen (3) aufweist und zum Absprengen von Kalkablagerungen mechanisch gewalkt werden kann, **dadurch gekennzeichnet, dass** der Düseneinsatz (2, 20) als ringförmige Kulisse ausgebildet ist, die an einer Basis (2a) am Gehäuse (1) angespritzt und die in Umfangsrichtung im wesentlichen nicht unterbrochen und am Gehäuse (1) vorstehend ausgebildet ist.

2. Brausekopf nach Anspruch 1 , **dadurch gekennzeichnet, dass** der Düseneinsatz (2, 20) eine Härte im Bereich von 40 bis 80 Shore A vorzugsweise von etwa 50 Shore A aufweist.

3. Brausekopf nach Anspruch 1 oder 2, **dadurch gekennzeichnet, dass** der Düseneinsatz (20) stirnseitig zwischen zwei benachbarten Reihen mit Wasseraustrittsöffnungen (3) eine umlaufende Rille (21) aufweist.

4. Brausekopf nach Anspruch 3, **dadurch gekennzeichnet, dass** der Düseneinsatz (20) zwei oder mehr kreisförmige Reihen mit Wasseraustrittsöffnungen (3) und eine oder mehrere Rillen (21) zwischen diesen Reihen aufweist.

5. Brausekopf nach einem der Ansprüche 1 bis 4, **dadurch gekennzeichnet, dass** er koaxial zu diesem Einsatz (2, 20) eine Düse (12) zur Bildung eines Wasserstrahls aufweist und dass er eine Taste (7) zum Umstellen zwischen Brausebetrieb und Strahlbetrieb aufweist.

6. Brausekopf nach Anspruch 1, **dadurch gekennzeichnet, dass** die Kulisse (4) in einer Nut (4), vorzugsweise durch einen polymeren Verbund, befestigt ist.

7. Brausekopf nach Anspruch 1, **dadurch gekennzeichnet, dass** die Kulisse (4) zwei umlaufende Reihen mit Wasseraustrittsöffnungen (3) aufweist.

## Claims

1. Shower head for a hand shower or a fixed shower, having a housing (1), which can be connected to a water supply, and having a nozzle insert (2, 20) made of soft/resilient material, which is fitted on the housing (1), has a plurality of water-outlet openings (3) and can be flexed mechanically in order to dislodge lime deposits, **characterized in that** the nozzle insert (2, 20) is designed as an annular slide guide which is injection-moulded on the housing (1) at a base (2a) and is designed such that it is essentially uninterrupted in the circumferential direction and projects from the housing (1).

2. Shower head according to Claim 1, **characterized in that** the nozzle insert (2, 20) has a hardness in the range of from 40 to 80 Shore A, preferably of approximately 50 Shore A.

3. Shower head according to Claim 1 or 2, **characterized in that**, on an end side, the nozzle insert (20) has a peripheral channel (21) between two adjacent rows of water-outlet openings (3).

4. Shower head according to Claim 3, **characterized in that** the nozzle insert (20) has two or more circular rows of water-outlet openings (3) and one or more channels (21) between these rows.

5. Shower head according to one of Claims 1 to 4, **characterized in that**, coaxially with this insert (2, 20) , it has a nozzle (12) for forming a water jet, and **in that** it has a button (7) for changing over between spray operation and jet operation.

6. Shower head according to Claim 1, **characterized in that** the slide guide is fastened in a groove (4), preferably by a polymer bond.

7. Shower head according to Claim 1, **characterized in that** the slide guide has two peripheral rows of water-outlet openings (3).

## Revendications

1. Pommeau de douche pour douche manuelle ou douche fixe, qui présente un boîtier (1) qui se raccorde à une amenée d'eau et une garniture de gicleur (2, 20) en matériau élastiquement déformable installée dans le boîtier (1), la garniture de gicleur présentant une pluralité d'orifices de sortie d'eau (3) et pouvant être écrasée mécaniquement pour désagréger les dépôts de calcaire, **caractérisé en ce que** la garniture du gicleur (2, 20) est configurée comme coulisseau de forme annulaire qui est moulé par injection sur une base (2a) du boîtier (1), n'est essentiellement pas interrompu à la périphérie et est configuré de manière à déborder du boîtier (1).

2. Pommeau de douche selon la revendication 1, **caractérisé en ce que** la garniture du gicleur (2, 20) présente une dureté comprise dans la plage de 40 à 80 Shore A, et de préférence d'environ 50 Shore A.

3. Pommeau de douche selon la revendication 1 ou 2, **caractérisé en ce que** la garniture du gicleur (20) présente du côté frontal une rainure périphérique (21) située entre deux rangées voisines d'orifices de sortie d'eau (3).

4. Pommeau de douche selon la revendication 3, **caractérisé en ce que** la garniture du gicleur (20) présente deux ou plusieurs séries de forme circulaire d'orifices de sortie d'eau (3) et une ou plusieurs rainures (21) entre ces séries.

5. Pommeau de douche selon l'une quelconque des revendications 1 à 4, **caractérisé en ce que** coaxialement à cette garniture (2, 20), il présente un gicleur (12) pour former un jet d'eau et **en ce qu'**il présente une touche (7) pour passer du fonctionnement en douche au fonctionnement en jet.

6. Pommeau de douche selon la revendication 1, **caractérisé en ce que** le coulisseau (4) est fixé dans une rainure (4), de préférence par une liaison polymère.

7. Pommeau de douche selon la revendication 1, **caractérisé en ce que** le coulisseau (4) présente deux séries périphériques d'orifices de sortie d'eau (3).
